# EUROPÄISCHE PATENTSCHRIFT

(11) **EP 2 630 697 B1**
(45) Veröffentlichungstag und Bekanntmachung des Hinweises auf die Patenterteilung: **28.08.2019**
(21) Anmeldenummer: 11791199.0
(22) Anmeldetag: 18.10.2011
(51) Int. Cl.: H01R 13/633, H01R 12/71, H01R 12/70

(54) **SELBSTVERRIEGELNDE EINSCHUBKONTAKTANORDNUNG FÜR EIN IN EIN GERÄTEGEHÄUSE EINSETZBARES MODUL**
SELF-LOCKING PLUG-IN CONTACT ASSEMBLY FOR A MODULE WHICH CAN BE INSERTED INTO AN EQUIPMENT HOUSING
SYSTÈME DE CONTACT INSÉRABLE À VERROUILLAGE AUTOMATIQUE DESTINÉ À UN MODULE POUVANT ÊTRE INSTALLÉ DANS UN BOÎTIER D'APPAREIL

(30) Priorität: 19.10.2010 DE 102010048715
(43) Veröffentlichungstag der Anmeldung: 28.08.2013
(73) Patentinhaber: Hilscher Gesellschaft Für Systemautomation MBH, 65795 Hattersheim (DE); Hilscher, Hans Jürgen, 65795 Hattersheim (DE)
(72) Erfinder: HILSCHER, Hans, Jürgen, 65795 Hattersheim (DE)
(74) Vertreter: Dreykorn-Lindner, Werner
(86) Internationale Anmeldenummer: PCT/EP2011/005221
(87) Internationale Veröffentlichungsnummer: WO 2012/052150

(56) Entgegenhaltungen:
- EP-A2- 2 048 751
- AU-A- 7 407 381
- US-A1- 2004 171 315
- US-A1- 2007 121 304

## Beschreibung

Die Erfindung betrifft eine selbstverriegelnde Einschubkontaktanordnung für ein in ein Gerätegehäuse einsetzbares Modul gemäß dem Patentanspruch 1.

Einschubkontaktvorrichtungen für Einschübe in Geräteschränke, Gerätegehäuse oder Gerätegestelle sind seit langem bekannt. Beispielsweise ist aus der DD-PS 146 137 eine Verbindungs- und Verriegelungsvorrichtung für Geräteeinschübe der Nachrichtentechnik bekannt, die über Steckverbindungen elektrisch mit der Gestellverdrahtung verbunden sind, wobei die Geräteeinschübe in Gestelletagen eingeschoben werden. Um eine Verbindungs- und Verriegelungsvorrichtung zu schaffen, bei der vor dem Herstellen der elektrischen Steckverbindung der Einschub bereits verriegelt ist und während der Herstellung der elektrischen Steckverbindung die Verriegelung nicht gelöst wird, besteht die Verbindungs- und Verriegelungsvorrichtung aus zwei miteinander beweglich verbundenen Hebeln, von denen der erste Hebel als unter Federspannung stehender Verriegelungshebel in Einschieberichtung in einer Nut definiert geführt ist und der zweite Hebel als Betätigungshebel um einen mit dem Geräteeinschub fest verbundenen Drehpunkt gelagert ist. Im Einzelnen ist der Verriegelungshebel an einem mit dem Betätigungshebel fest verbundenen Zapfen drehbar gelagert und besitzt ein kurvenförmiges Langloch zur Aufnahme des Bolzens. Eine Zugfeder, die am Einschub und am Verriegelungshebel befestigt ist, sorgt für eine definierte Lage des Verriegelungshebels und des Betätigungshebels. Diese Lage wird durch eine Führungsnut eines Strangpressteiles und einen Anschlag des Langloches am Bolzen bestimmt. Beim Einschieben des Einschubes in das Gestell wird der Einschub zunächst soweit in das Gestell geschoben, bis der Verriegelungshebel in die Aufnahmevorrichtung einrastet. Danach wird der Betätigungshebel manuell bis zu seinem ersten Anschlag bewegt. Dabei wird der Einschub durch das Zusammenwirken beider Hebel in das Gestell gezogen und die Steckverbindung kommt zustande. Zum Lösen der Steckverbindung ohne Herausnehmen des Einschubes wird der Betätigungshebel aus seiner Stellung am Anschlag bis in eine bestimmte Lage bewegt, wobei der Einschub durch das Zusammenwirken beider Hebel um die Größe des Einschiebehubes entgegen der Steckrichtung bewegt wird. In dieser Stellung des Einschubes sind Arbeiten am Einschub bzw. am Gestell möglich, ohne den Einschub herauszunehmen. Zum Herausnehmen des Einschubes wird durch Bewegen des Betätigungshebels bis zum Anschlag die Verriegelung an der Aufnahmevorrichtung aufgehoben und der Einschub kann herausgenommen werden.

Weiterhin ist aus der EP 1 610 605 A2 ein elektrisches Modul mit einer seitlich am Mödulgehäuse angeordneten Verriegelungsvorrichtung bekannt, welche das unbeabsichtigte Lösen einer elektrischen Steckverbindung zwischen dem in ein elektrisches Gerät eingeschobenen Modul verhindert. Hierzu weist die Verriegelungsvorrichtung ein erstes Teil und ein zweites Teil auf, welche jeweils um eine Achse drehbar gelagert sind. Durch eine geradlinige Verschiebebewegung des ersten Teils zum Einschieben des Moduls wird das zweite Teil in eine Verrieglungsposition bewegt und die elektrische Steckverbindung auf der Rückseite des Modulgehäuses geschlossen. Vorzugsweise ist das erste Teil als Schraube und das zweite Teil als seitlich am Modulgehäuse angeordnete Zahnscheibe ausgestaltet, welche durch das Drehen der Schraube um Ihre Achse gedreht wird und mit der Flanke in eine Aussparung einer Leiterplatte des elektrischen Geräts eingreift. Weiterhin weist die Frontplatte des elektrischen Moduls nach innen gebogene Laschen auf, welche als Anschlag in der Endphase der Einschubbewegung die Stirnkante der Leiterplatte umgreifen. Zum Entriegeln wird die Schraube wieder herausgedreht, so dass beim Herausziehen des Moduls die Zahnscheibe durch die Kante der Aussparung in der Leiterplatte wieder zurückgedreht wird. Die Zahnscheibe kann auch federbelastet (Zugfeder) sein, so dass die Zahnscheibe sich beim Herausdrehen der Schraube wieder in die Ausgangslage zurückdreht.

Weiterhin ist aus der US 6,549,424 B1 ein in ein elektrisches Gerät einschiebbares Modul mit einem seitlich angeordneten verschwenkbaren Hebel bekannt, welcher an der Außenseite einen Zapfen aufweist. Beim Verschwenken des Hebels in die Horizontale kann der Zapfen beim Einschieben des Moduls in einem Schlitz als Kulisse in der Seitenwand des elektrischen Geräts eingeführt werden. Durch Verschwenken des Hebels in die Vertikale rollt sich der Zapfen an der Kulisse ab, das Modul wird eingeschoben und die rückseitige elektrische Steckverbindung zwischen Modul und elektrischen Gerät wird geschlossen. Danach wird der Hebel mittels einer Schraube in dieser Position an der Frontplatte des Moduls gesichert.

Weiterhin ist aus der DE 10 2007 024896 B3 eine Anordnung zum Festlegen einer Einschubbaugruppe in einem Einbaukäfig eines Computers bekannt, welche eine Halteschiene mit wenigstens einer Kontaktfläche zum Festlegen der Halteschiene in dem Einbaukäfig und wenigstens einem Haltestift zum Eingreifen in eine seitliche Befestigungsöffnung der Einschubbaugruppe aufweist, wobei die Halteschiene durch den wenigstens einen Haltestift seitlich an der Einschubbaugruppe festlegbar ist. Um eine besonders einfach aufgebaute und leicht wieder zu verwendende Haltevorrichtung für Einschubbaugruppen anzugeben, die sowohl Schwingungen als auch Stöße wirksam dämpft, ist in der Halteschiene mindestens eine erste Öffnung ausgebildet und ist mindestens ein topfartig ausgeformte Schwingungsdämpfer aus einem elastischen Material klemmend in der ersten Öffnung aufgenommen. Mindestens ein Haltestift ist klemmend in dem Schwingungsdämpfer aufgenommen, wobei der Schwingungsdämpfer den Haltestift zumindest teilweise mantelförmig umgibt. Durch den mantelförmigen Schwingungsdämpfer wird eine direkte Schwingungsübertragung zwischen dem Haltestift und der Halteschiene unterbunden. Der Schwingungsdämpfer weist eine an seiner Außenseite umlaufende erste Nut auf, und die Halteschiene weist im Bereich der ersten Öffnung wenigstens eine erste Rastnase auf, die in die erste umlaufende Nut des Schwingungsdämpfers eingreift. Weiterhin weist der Haltestift eine auf seine Außenseite umlaufende zweite Nut auf, und der Schwingungsdämpfer weist auf seiner Innenseite wenigstens eine zweite Rastnase auf, die in die zweite umlaufende Nut des Haltestifts eingreift. Durch Verwendung umlaufender Nuten und Rastnasen kann der Schwindungsdämpfer durch Verrasten mit der Halteschiene werkzeug- und klebstofffrei festgelegt werden. Die erste und zweite Rastnase sind bezogen auf die Symmetrieachse des Haltestiftes um etwa 90 Grad voneinander versetzt angeordnet. Durch die versetzte Anordnung der ersten und zweiten Rastnase wird die Schwingungsdämpfung durch den Schwingungsdämpfer optimiert, da der erste und zweite Rastmechanismus mechanisch voneinander entkoppelt werden. Schließlich ist wenigstens eine elektrisch leitfähige Kontaktfeder an der Halteschiene angeordnet, durch die ein elektrischer Kontakt zwischen der Einschubbaugruppe und dem Einbaukäfig herstellbar ist. Durch Verwendung einer elektrisch leitfähigen Kontaktfeder kann eine sichere Masseverbindung zwischen der Einschubbaugruppe und dem Einbaukäfig auch dann hergestellt werden, wenn die Einschubbaugruppe durch das Dämpfungselement mechanisch und elektrisch von dem Einbaukäfig entkoppelt ist.

Schließlich ist aus der DE 41 31 661 C1 eine Vorrichtung zum Entsperren eines federnd vorgespannten Rastelements an der Seite einer elektronischen Einschubeinheit, die in einem Baugruppenträger eingeschobenen Zustand über ein Steckverbindungssystem mit diesem verbunden ist, bekannt. Das Rastelement ist in Richtung der Ausziehbewegung der Einschubeinheit lösbar. Hierzu ist ein an der Seite der Einschubeinheit schwenkbar gelagerten Entsperrhebel vorgesehen, der durch seine Schwenkbewegung mit einem ersten Hebelabschnitt das Rastelement gegen die Federkraft aus einer Rastöffnung drückt und mit einem zweiten Hebelabschnitt in eine aus der Frontseitenebene der Einschubeinheit herausragende Stellung gebracht wird. Um mit nur einer Hebelbewegung die Einschubeinheit zu entriegeln und die elektrische Verbindung zwischen Einschubeinheit und Baugruppenträger gleichmässig und materialschonend zu lösen, weist der erste Hebelabschnitt einen Axialnocken auf, dessen Axialhub mindestens gleich dem Bewegungshub des Rastelements zwischen dessen Einrast- und Entsperrstellung ist und der mit dem Rastelement in Eingriff steht. Ferner weist der erste Hebelabschnitt einen Radialnocken auf, der gegen ein mit dem Baugruppenträger verbundenes Gegenlager bewegbar ist und der einen Nockenhub hat, welcher in einem vorgegebenen Verhältnis zum Kontaktweg des Steckverbindungssystems steht. Bei der Schwenkbewegung des Entsperrhebels um seine Schwenkachse drückt der Axialnocken das Rastelement gegen die Federkraft aus der Rastöffung des Baugruppenträgers. Danach ist die Einschubeinheit vom Baugruppenträger gelöst und kann aus diesem herausgezogen werden. Weiterhin ist an der Außenseite der Einschubeinheit eine metallische Kontaktfeder vorgesehen, die mit dem metallischen Baugruppenträger federnd in Kontakt steht und die mit einem von der Einschubeinheit gehaltenen Gerät leitend verbindbar ist, wodurch zwischen dem Gerät und dem Baugruppenträger eine elektrisch leitende Verbindung hergestellt wird. Diese dient zur Ableitung unerwünschter Störströme, stellt am Gerät ein definiertes Potential ein und die Erfordernisse an die elektromagnetische Verträglichkeit (EMV) elektronischer Geräte wird auf einfache und sichere Weise erfüllt.

Wie die vorstehende Würdigung des Standes der Technik aufzeigt, sind die Schnittstellen von Einschubkontaktvorrichtungen zum Herstellen einer geräteseitigen elektrischen Verbindung als Steckverbindung aufgebaut. Infolge unterschiedlicher Formfaktoren, Montagen und Stecker wird in der Regel eine spezielle Gehäusekonstruktion des Grundgeräts, des Geräteschranks oder des Gerätegestells, insbesondere die Montage von Führungsschienen, und eine darauf abgestimmte Gehäusekonstruktion des einzuschiebenden Moduls benötigt.

Der Erfindung liegt die Aufgabe zugrunde, eine selbstverriegelnde Einschubkontaktanordnung für ein in ein Gerätegehäuse einzusetzendes Modul zu schaffen, welches sich ohne Öffnen des Gerätegehäuses im Gerät montieren und demontieren lässt.

Diese Aufgabe wird, gemäß Patentanspruch 1, durch eine selbstverriegelnde Einschubkontaktanordnung für ein in ein Gerätegehäuse einsetztbares Modul gelöst, welche aufweist:
- ein Modulgehäuse mit durch Öffnungen der Bodenplatte ragende Druckkontakte und mit als Massekontakte durch Öffnungen der Bodenplatte ragende Federkontakte,
- eine parallel zur Bodenplatte des Modulgehäuse und im Gerätegehäuse des Geräts befestigte Basisleiterkarte mit mehreren Aussparungen und
- mindestens ein am Boden des Modulgehäuses angeordnetes Rastmittel, derart, dass beim Einschieben des Modulgehäuses die Druckkontakte zum Herstellen einer geräteseitigen elektrischen Verbindung Kontaktflächen auf der Basisleiterkarte kontaktieren, die Federkontakte in ersten Aussparungen in der Basisleiterkarte geführt sind und sowohl die elektrische Masseverbindung als auch die mechanische Verbindung zwischen Modulgehäuse und Basisleiterkarte herstellen und das Rastmittel beim
Erreichen eines Anschlags in einer zweiten Aussparung der Basisleiterkarte einrastet.
Während beim Stand der Technik stets versucht wurde, die elektrische und mechanische Verbindung zwischen einzusetzenden Modul und Gerät mittels Steckverbindung und Führungsschienen zu realisieren, wird bei der erfindungsgemäßen Einschubkontaktanordnung ein völlig neuer Weg mit einer Selbstverriegelung geschaffen, welche keine Kosten auf der Leiterkarte des Grundgerätes verursacht und ohne Werkzeug im Grundgerät zu montieren und demontieren ist.

In Weiterbildung der Erfindung weist, gemäß Patentanspruch 2, die Bodenplatte des Modulgehäuses mindestens eine Erhebung auf, welche beim Einschieben des Modulgehäuses in einer dritten Aussparung in der Basisleiterkarte geführt ist.

Diese Weiterbildung der Erfindung weist den Vorteil auf, dass beim Einsetzen des Moduls die vorlaufenden Federkontakte angehoben werden können und dann durch das Eigengewicht des Moduls zwangsweise in die dritten Aussparung in der Basisleiterkarte abgesenkt und dort beim weiteren Einschieben geführt werden.

Bei einer bevorzugten Ausgestaltung der Erfindung ist, gemäß Patentanspruch 3, der Federkontakt als annähernd parallel zur Basisleiterkarte sich erstreckender S-Kontakt ausgestaltet, wobei das Ende des S-Kontakts als Einführungsschräge dient und die Welle des S-Kontakts als Klemmstelle für die Kontaktfläche der Basisleiterkarte dient.

Diese Ausgestaltung der Erfindung weist den Vorteil auf, dass beim Einschieben des Moduls auf die Leiterkartenunterseite der Basisleiterkarte ein starker Druck ausübt wird, so dass das Modul in seiner senkrechten Achse fest mit der Basisleiterkarte verbunden ist. Die Federkontakte gleichen dabei Toleranzen in der Dicke der Basisleiterkarte aus und dienen gleichzeitig zur elektrischen Masseverbindung zwischen Modulgehäuse und Basisleiterkarte.

Weitere Vorteile und Einzelheiten lassen sich der nachfolgenden Beschreibung einer bevorzugten Ausführungsform der Erfindung unter Bezugnahme auf die Zeichnung entnehmen. In der Zeichnung zeigt:
- **FIG. 1**: in perspektivischer Ansicht auf die Unterseite ein Modul gemäß der Erfindung,
- **FIG. 2**: in Seitenansicht geschnitten das Modul nach **FIG. 1** im verrasteten Zustand,
- **FIG. 3**: in Seitenansicht geschnitten das Modul nach **FIG. 1** im entrasteten Zustand,
- **FIG. 4**: in Seitenansicht geschnitten das Modul nach **FIG. 1** im Detail im verrasteten Zustand,
- **FIG. 5**: in Draufsicht die Unterseite des Moduls nach **FIG. 1** und
- **FIG. 6a**: in Draufsicht die Oberseite einer Basisleiterkarte und
- **FIG. 6b**: in Draufsicht die Unterseite einer Basisleiterkarte gemäß der Erfindung.

**FIG. 1** bis **FIG. 5** zeigen ein Modul M und **FIG. 6a** und **FIG. 6b** zeigen eine Basisleiterkarte L eines Geräts gemäß der Erfindung. Im Rahmen der Erfindung kann der Einsatz der erfindungsgemäße selbstverriegelnden Einschubkontaktanordnung in verschiedenen technischen Gebieten - beispielsweise in der Nachrichtentechnik - erfolgen, auch wenn nachfolgend der Einsatz bei Geräten in der Automatisierungstechnik wie Steuerungen, Terminals, Antriebe, Identsysteme, EAs, welche eigenständig arbeiten oder untereinander oder mit einem übergeordneten System vernetzt sind, beschrieben wird.. Für das Vernetzen definieren internationale Standards den Protokollablauf und die Physik des Netzwerks. Marktrelevant sind heute etwa zwanzig Systeme, die sich in Master- oder Slave-Funktion und historisch in Feldbus- und Ethernet-Technologie aufteilt. Diese Netzwerkanschaltungen sind aufwendig und meist als eigenständiges Modul mit eigenem Prozessor von der Applikation getrennt aufgebaut. Bei gleicher Geräteschnittstelle kann durch Austausch des (Kommunikations-) Moduls das (Automatisierungs-) Gerät an verschiedenen Netzwerken betrieben werden.

Die handelüblichen Kommunikationsmodule unterliegen derzeit keinem Standard und haben unterschiedliche Formfaktoren, Montagen und Stecker. In der Regel benötigen diese Kommunikationsmodule eine spezielle Gehäusekonstruktion des Grundgeräts und darauf abgestimmte Gehäusekonstruktionen des jeweiligen Kommunikationsmoduls. Insbesondere benötigt dabei das bei geschlossenem Gehäuse austauschbare Kommunikationsmodul nach dem Stand der Technik Führungsschienen, einen Steckverbinder auf einer Basisleiterkarte des Geräts und ein spezielles Werkzeug zur Montage des Moduls.

Erfindungsgemäß wird ein Kommunikationsmodul M in seinem Formfaktor, Montage und elektrischer Verbindung zum (Grund-) Gerät mit folgenden Merkmalen definiert:
▪ Das Modul M läst sich ohne Öffnen des Gehäuses im Gerät montieren und demontieren.
▪ Zur Montage werden im Gerät keine zusätzlichen Komponenten wie Steckverbinder oder Führungsschienen benötigt.
▪ Im Gehäuse des Geräts wird nur ein rechteckiger Ausschnitt und keine weiteren Führungsschienen oder Verriegelungen benötigt.
▪ Die Montage erfolgt ausschließlich über Aussparungen in der Basisleiterkarte L im Grundgerät.
▪ Die Signalübertragung benötigt keine Steckverbinder auf der Basisleiterkarte L im Grundgerät, sondern erfolgt über Kontaktflächen im Basismaterial der Leiterkarte.
▪ Zur Montage bzw. Demontage werden keine Werkzeuge oder andere Hilfsmittel benötigt.
▪ Ein nicht vorhandenes Modul M, z.B. als Option für eigenständigen oder vernetzten Betrieb, erzeugt keine Kosten im Grundgerät.

Im Einzelnen weist die erfindungsgemäße selbstverriegelnde Einschubkontaktanordnung ein Modulgehäuse MG mit durch Öffnungen Ö1 der Bodenplatte BP ragende Druckkontakte D und mit durch Öffnungen Ö2 der Bodenplatte BP ragende Federkontakte F als Massekontakte sowie eine parallel zur Bodenplatte BP des Modulgehäuse MG und im Gerätegehäuse des Geräts befestigte Basisleiterkarte L mit mehreren Aussparungen A1, A2, A3 auf. Somit erfolgt erfindungsgemäß die gesamte Kontaktierung der Signale und die Montage im Grundgerät einzig und alleine über Kontaktflächen auf der Leiterkarte L bzw. in Aussparungen A1, A2, A3 darin. Dabei schließen die durch Öffnungen Ö1 in der Bodenplatte BP des Kommunikationsmoduls M durchragenden Signal-Federkontakte D durch Druck auf Kontaktflächen auf der Leiterkartenoberseite L die Signalverbindung.

Die starke PE-Federkontakte F ((Protective Earthing), die durch Öffnungen Ö2 in der Bodenplatte BP des Kommunikationsmoduls M durchragen und die Aussparungen A2 in der Leiterkarte L des Grundgeräts sind also erfindungsgemäß so ausgeprägt, dass sie beim Einsetzen des Kommunikationsmoduls M ebenfalls durch Öffnungen Ö2 in der Leiterkarte L durchragen und beim Einschieben des Kommunikationsmoduls M auf die Leiterkartenunterseite starken Druck ausüben, so dass das Modul M in seiner senkrechten Achse fest mit der Leiterkarte L verbunden ist. Die Federkontakte F gleichen Toleranzen in der Dicke der Leiterkarte L aus und dienen gleichzeitig der Verbindung zum Schutzleiter PE (Protective Earthing Conductor). Insbesondere ist der Federkontakt F als annähernd parallel zur Basisleiterkarte L sich erstreckender S-Kontakt ausgestaltet ist, wobei das Ende des S-Kontakts als Einführungsschräge dient und die Welle des S-Kontakts als Klemmstelle für die Kontaktfläche der Basisleiterkarte L dient. In weiterer Ausgestaltung ist der Federkontakt F als Gabelkontakt und die Kontaktfläche der Basisleiterkarte L als Messerkontaktfläche (Ober. und Unterseite der Basisleiterkarte L, beispielsweise beidseitige rechteckige vergoldete Kupferfläche) ausgestaltet. Zur besseren Kontaktierung und zur Zentrierung der Kontaktverbindung kann die Messerkontaktfläche der Basisleiterkarte L auch geschlitzt sein oder die Messerkontaktfläche der Basisleiterkarte L kann als Profilstück ausgestaltet sein. Hierbei kann durch eine bauchige Ausführung des Gabelkontakts F eine Erhöhung des Feder- und Zentrierungseffekts in der Verbindung erzielt werden, d.h., dass die beiden zu verbindenden Teile sich nach dem Schließen der Verbindung nicht mehr gegeneinander in der Höhe verschieben. Außerdem ist die Trennkraft für eine gewollte Trennung höher (so dass ein Rastmittel R - siehe nachfolgend - auch von der Rastung schwächer ausgeführt werden kann). Bei der Ausgestaltung als Profilstück, z.B. durch dreieckförmige oder runde Stege, Riefen oder pyramidenförmige Aufsätze ist die Höhe und Anzahl der Stege, usw. so bemessen, dass einerseits eine gute Kontaktierung (und gegebenenfalls Zentrierung) erreicht wird, andererseits die auftretende Reibung beim Trennen der Verbindung nicht so hoch wird, dass die Trennung erschwert ist.

Weiterhin ist erfindungsgemäß mindestens ein am Boden B des Modulgehäuses MG angeordnetes Rastmittel R derart vorgesehen, dass das Rastmittel R beim Erreichen eines Anschlags in einer zweiten Aussparung A2 der Basisleiterkarte L einrastet. Somit ist ein Rausziehen des Kommunikationsmoduls M nicht mehr möglich und dieses ist in allen seinen Achsen in einer exakt definierten Position fixiert. Insbesondere besteht das Rastmittel R aus einer federnd gelagerten Platte P mit Schräge oder einer Platte P mit federnder Schräge und einem Schieber S mit einer Handhabe H. Der Schieber S mit Handhabe H ist bei der in der Zeichnung dargestellten Ausführungsform annähernd T-förmig, wobei die Handhabe H durch eine Öffnung ÖFP in der Frontplatte FP des Modulgehäuses MG herausragt. Das Querteil des T's erstreckt sich über einen beidseitigen Schlitz in der Bodenplatte BP innerhalb dieser und das Längsteil des T's erstreckt sich zwischen zwei federnden Plattenteilen P, welche dieses mit der Innenkante der Schräge frontseitig führen. Zusätzlich oder alternativ kann auch das Querteil des T's geführt werden.

Beim Herausziehen der Handhabe H hebt der Schieber S zunächst die Rastung der Platte P in der Aussparung A2 auf und wird dann gegen einen Anschlag AS (siehe **FIG. 5**) am Modulgehäuse MG gezogen. Vorzugsweise ragt die Handhabe H gerade soweit heraus, dass diese mit zwei Fingerspitzen mit geringer Kraft herausgezogen werden kann. Ist die Handhabe H soweit herausgezogen, dass diese mit zwei Fingern fest gehalten werden kann, kann der Schieber S eine Kraft nach oben auf den Rastmechanismus (federnde Platte oder federnde Schräge) ausüben, so dass dieser aus der Aussparung A2 in der Leiterkarte L des Grundgeräts herausgehoben wird und das Modul M entriegelt wird. Durch weiteres Ziehen an der Handhabe H wird das Modul M aus dem Gerät herausgezogen.

Vorzugsweise weist die Bodenplatte BP des Modulgehäuses MG mindestens eine Erhebung E auf, welche beim Einschieben des Modulgehäuses MG in einer dritten Aussparung A3 in der Basisleiterkarte L geführt ist. Insbesondere ist die Erhebung E als Leiste und die dritte Aussparung A3 als Schlitz ausgestaltet, wobei das Modul M in seinen waagrechten Achsen bzgl. des Einsetzen und des Einschiebens exakt geführt sind und in der Richtung des Einschiebens einen Anschlag hat. Neben der Querführung des Moduls M dient die Leiste E auch als Kontaktschutz.

Weiterhin ist das Modulgehäuse MG auf der zur Basisleiterkarte L abgewandten Seite als Kühlkörper K ausgestaltet und die Federkontakte F stehen mit dem Kühlkörper K in Kontakt. Der Kühlkörper K weist dabei Stege und Noppen zur Vergrößerung der Oberfläche auf. Insbesondere ist die Noppenhöhe zum rückseitigen Ende des Moduls hin verringert, so dass die vorlaufenden Federkontakte F am Anfang über die vorderen (an der Frontplatte FP) Aussparungen A1 (in **FIG. 6a** und **FIG. 6b** als Einbuchtung der Basisleiterkarte L ausgestaltet) angehoben werden können und beim weiteren Einschieben auf der Oberseite der Basisleiterkarte L gleiten, bis diese durch das Eigengewicht des Moduls M in die im dargestellten Ausführungsbeispiel beiden hinteren Aussparungen A1 (in **FIG. 6a** und **FIG. 6b** annähernd L-förmig in der Basisleiterkarte L ausgestaltet) einsitzen. In der Endphase läuft entweder der Steg E gegen die Kante der hinteren Aussparung A1 oder das sich senkrecht erstreckende Mittelteil (siehe **FIG. 1**, Tiefenanschlag T) des Federkontakts F läuft gegen die Kante der vorderen Aussparung A1 als Anschlag auf.

Die erfindungsgemäße selbstverriegelnde Einschubkontaktanordnung weist den Vorteil auf, dass beim Einschieben des Modulgehäuses MG die Druckkontakte D zum Herstellen der geräteseitigen elektrischen Verbindung Kontaktflächen KD (siehe **FIG. 6a****,** rechteckige, vergoldete Kupferfläche) auf der Basisleiterkarte L kontaktieren, die Federkontakte F in der ersten Aussparung A1 in der Basisleiterkarte L geführt sind und sowohl die elektrische Masseverbindung (Kontaktfläche KF, siehe **FIG. 6b**) als auch die mechanische Verbindung zwischen Modulgehäuse MG und Basisleiterkarte L herstellen und dass das Rastmittel R beim Erreichen eines Anschlags in einer zweiten Aussparung A2 der Basisleiterkarte L einrastet. Demgemäß sind:
- keine Stecker auf der Leiterkarte L, sondern nur Kontaktflächen KD, KF im Kupfer der Leiterkarte L,
- keine Führungsteile, sondern nur Aussparungen in der Leiterkarte L,
- keine zusätzlichen Werkzeuge, sondern nur ein Rastmechanismus zur Montage und Demontage des Moduls und
- keine Zusatzkosten auf der Leiterkarte L für die elektrische und mechanische Verbindung des Moduls M erforderlich.
Damit kann beispielsweise beim Konfektionieren eines Antriebs das Kommunikationsmodul M entsprechend dem vorliegenden Auftrag ausgewählt und ohne weitere Montage einfach in den Antrieb eingesteckt werden. Alternativ kann dieser Schritt auch durch den Maschinenbauer beim Verdrahten der Anlage durchgeführt werden. Damit lassen sich Netzwerk-spezifische Gerätevarianten in der Fertigung und im Lager des Antriebsherstellers vermeiden bzw. zum OEM-Kunden verlagern. Netzwerkstecker wie die neunpoligen DSub-Verbinder von PROFIBUS und CAN oder die RJ45-Buchsen von Ethernet müssen zum Ableiten von EMV Störungen über eine solide PE-Verbindung verfügen, wofür im Stand der Technik PE-Verbindungen über zwei separate Federkontakte auf die Leiterkarte im Antrieb vorgesehen sind. Erfindungsgemäß sind nun die Federkontakte F so ausgebildet das sie gleichzeitig als Federelement zur Halterung des Moduls dienen. Vorzugsweise werden vier Federkontakte F in den Boden des Moduls M eingelegt und üben dann an vier Punkten stabilen Druck auf die Leiterkartenunterseite des Antriebs aus. Dadurch ersetzen Metallfedern die Kunststofffedern beim Stand der Technik und erhöhen gleichzeitig den Kontaktdruck in der PE-Verbindung.

Anspruchsvolle Antriebssysteme arbeiten heute mit Buszykluszeiten kleiner als 100 Mikrosekunden und bis zu 100 Nanosekunden synchron. Anforderungen an denen das klassische Dual-Port-Memory des Kommunikationsmoduls M an seine Grenzen kommt, weshalb stattdessen PCI Express gesetzt wird. Dieser Interface Typ generiert zusammen mit den beiden PHYs (physikalisches Interface) eines Real-Time-Ethernet Systems eine typische Verlustleistung von ca. einem Watt, zu dem je nach CPU, Peripherie und Frequenz bis zu einem weiteren Watt hinzukommen kann. Um die geforderte Betriebstemperatur von 65°C zu erreichen, ist das Gehäuseoberteil als Kühlkörper K in schwarz eloxiertem Aluminium-Druckguss realisiert, wobei alternativ für Feldbussysteme mit weitaus weniger Verlustleistung eine kostengünstigere Plastikabdeckung mit Lüftungsschlitzen LS (siehe **FIG. 1**) zum Einsatz kommt.
Die Erfindung ist nicht auf die dargestellten und beschriebenen Ausführungsbeispiele beschränkt. Im Rahmen der Erfindung kann ein Tiefenanschlag T an der Rückseite der Frontplatte FP angeordnet werden.

## Patentansprüche

1. Selbstverriegelnde Einschubkontaktanordnung für ein in ein Gerätegehäuse einsetztbares Modul (M), welche aufweist:
• ein Modulgehäuse (MG) mit durch Öffnungen (Ö1) der Bodenplatte (BP) ragende Druckkontakte (D) und mit als Massekontakte durch Öffnungen (Ö2) der Bodenplatte (BP) ragende Federkontakte (F),
• eine parallel zur Bodenplatte (BP) des Modulgehäuse (MG) und im Gerätegehäuse des Geräts befestigte Basisleiterkarte (L) mit mehreren Aussparungen (A1, A2, A3) und
• mindestens ein am Boden (B) des Modulgehäuses (MG) angeordnetes Rastmittel (R),
derart, dass beim Einschieben des Modulgehäuses (MG) die Druckkontakte (D) zum Herstellen einer geräteseitigen elektrischen Verbindung Kontaktflächen auf der Basisleiterkarte (L) kontaktieren, die Federkontakte (F) in ersten Aussparungen (A1) in der Basisleiterkarte (L) geführt sind und sowohl die elektrische Masseverbindung als auch die mechanische Verbindung zwischen Modulgehäuse (MG) und Basisleiterkarte (L) herstellen und das Rastmittel (R) beim Erreichen eines Anschlags in einer zweiten Aussparung (A2) der Basisleiterkarte (L) einrastet.

2. Einschubkontaktanordnung nach Anspruch 1, **dadurch gekennzeichnet, dass** die Bodenplatte (BP) des Modulgehäuses (MG) mindestens eine Erhebung (E) aufweist, welche beim Einschieben des Modulgehäuses (MG) in einer dritten Aussparung (A3) in der Basisleiterkarte (L) geführt ist.

3. Einschubkontaktanordnung nach Anspruch 1, **dadurch gekennzeichnet, dass** der Federkontakt (F) als annähernd parallel zur Basisleiterkarte (L) sich erstreckender S-Kontakt ausgestaltet ist, wobei das Ende des S-Kontakts als Einführungsschräge dient und die Welle des S-Kontakts als Klemmstelle für die Kontaktfläche der Basisleiterkarte (L) dient.

4. Einschubkontaktanordnung nach Anspruch 1, **dadurch gekennzeichnet, dass** das Rastmittel (R) aus einer federnd gelagerten Platte (P) mit Schräge oder einer Platte (P) mit federnder Schräge und einem Schieber (S) mit einer Handhabe (H) besteht, welche durch eine Öffnung (ÖFP) in der Frontplatte (FP) des Modulgehäuses (MG) herausragt und dass beim Herausziehen der Handhabe (H) der Schieber (S) zunächst die Rastung der Platte (P) in der Aussparung (A2) aufhebt und dann gegen einen Anschlag am Modulgehäuse (MG) gezogen wird.

5. Einschubkontaktanordnung nach Anspruch 2, **dadurch gekennzeichnet, dass** die Erhebung (E) als Leiste und die dritte Aussparung (A3) als Schlitz ausgestaltet ist.

6. Einschubkontaktanordnung nach Anspruch 1, **dadurch gekennzeichnet, dass** das Modulgehäuse (MG) auf der zur Basisleiterkarte (L) abgewandten Seite als Kühlkörper (K) ausgestaltet und dass die Federkontakte (F) mit dem Kühlkörper (K) in Kontakt stehen.

## Claims

1. Self-locking slide-contact arrangement for a module (M), which can be inserted in a device housing, comprising:
• a module housing (MG) with pressure contacts (D) protruding through openings (Ö1) of the base plate (BP) and with spring contacts (F) protruding as ground contacts through openings (Ö2) of the base plate ( BP),
• a base circuit card (L) with several recesses (A1, A2, A3) mounted parallel to the bottom plate (BP) of the module housing (MG) and in the device housing of the device and
• at least a locking means (R) arranged on the bottom (B) of the module housing (MG),
such that upon insertion of the module housing (MG) the pressure contacts (D) for making a device-side electrical connection contact surfaces on the base board (L), that the spring contacts (F) are guided in first recesses (A1) of the base circuit board (L) and both make the electrical ground connection and the mechanical connection between the module housing (MG) and base card (L) and that locking means (R) when reaching a stop engages in a second recess (A2) of the base circuit board (L).

2. Slide-contact arrangement according to claim 1, **characterized in that** the bottom plate (BP) of the module housing (MG) has at least one elevation (E), which is guided during insertion of the module housing (MG) in a third recess (A3) of the base circuit card (L),

3. Slide-contact arrangement according to claim 1, **characterized in that** the spring contact (F) is formed as approximately parallel to the base circuit card (L) extending S-contact, whereby the end of the S-contact serves as an insertion slope and the shaft of the S-contact is used as a nip for the contact surface of the base board (L).

4. Slide-contact arrangement according to claim 1, **characterized in that** the locking means (R) consists of a spring-mounted plate (P) with bevel or a plate (P) with resilient bevel and a slide (S) with a handle (H), which protrudes through an opening (ÖFP) in the front panel (FP) of the module housing (MG) and that when pulling out the handle (H), the slider (S) first lifts the detent of the plate (P) in the recess (A2) and then is pulled against a stop on the module housing (MG).

5. Slide-contact arrangement according to claim 2, **characterized in that** the elevation (E) is designed as a bar and the third recess (A3) as a slot.

6. Slide-contact arrangement according to claim 1, **characterized in that** the module housing (MG) on the side facing away from the base conductor (L) side is designed as a heat sink (K) and that the spring contacts (F) are in contact with the heat sink (K).

## Revendications

1. Un agencement de contacts enfichables à verrouillage automatique pour un module (M) pouvant être inséré dans un boîtier d'appareil, comprenant:
• un boîtier de module (MG) avec des contacts de pression (D) faisant saillie à travers des ouvertures (Ö1) de la plaque de base (BP) et avec des ressort saillants (F) comme des contacts de masse faisant saillie à travers (Ö2) de la plaque de base (BP),
• une carte de base (L) avec plusieurs évidements (A1, A2, A3) montée parallèle à la plaque inférieure (BP) du boîtier de module (MG) et montée dans le boîtier de l'appareil du dispositif,
• au moins un moyen de verrouillage (R) agencée sur la base (B) du boîtier de module (MG),
de sorte que, lors de l'insertion du boîtier de module (MG), les contacts de pression (D) permettant de réaliser une connexion électrique en contacter des surfaces de contact de la carte de circuit imprimé de base (L), les contacts à ressort (F) sont guidés dans les premiers renfoncements (A1) dans la carte de circuit imprimé de base (L) et fait la connexion à la terre électrique ainsi que la connexion mécanique entre le boîtier du module (MG) et la carte de base (L) et le moyen de verrouillage (R) s'engage lorsqu'il atteint une butée dans un deuxième évidement (A2) de la carte de circuit imprimé de base (L).

2. Dispositif de contact à glissière selon la revendication 1, **caractérisé en ce que** la plaque inférieure (BP) du boîtier de module (MG) comporte au moins une élévation (E) qui est guidée lors de l'insertion du boîtier de module (MG) dans un troisième évidement (A3) de la carte de base (L).

3. Dispositif de contact à glissière selon la revendication 1, **caractérisé en ce que** le contact à ressort (F) est configuré de manière comme contact en S s'étendent à peu près parallèle à la carte de circuit imprimé de base (L), selon lequel l'extrémité du contact en S sert de pente d'insertion et la tige du contact en S sert de pincement pour la surface de contact de la plaque de base (L).

4. Dispositif de contact à glissière selon la revendication 1, **caractérisé en ce que** le moyen de verrouillage (R) consiste en une plaque à ressort (P) à biseau ou en une plaque (P) à biseau élastique et en une glissière (S) avec une poignée (H), qui fait saillie à travers d'une ouverture (ÖFP) du panneau avant (FP) du boîtier du module (MG) et, lors de l'extraction de la poignée (H), le curseur (S) commence par détacher la plaque (P) dans le renfoncement (A2) et puis est tiré contre une butée sur le boîtier du module (MG.

5. Dispositif de contact à glissière selon la revendication 2, **caractérisé en ce que** l'élévation (E) est conçue sous forme de barre et le troisième évidement (A3) sous forme de fente.

6. Dispositif de contact à glissière selon la revendication 1, **caractérisé en ce que** le boîtier de module (MG) est conçue sur le côté opposé du conducteur de base (L) comme dissipateur thermique (K) et en que les contacts à ressort (F) sont en contact avec le dissipateur thermique (K).
